# EUROPÄISCHE PATENTSCHRIFT

(11) **EP 2 286 695 B1**
(45) Veröffentlichungstag und Bekanntmachung des Hinweises auf die Patenterteilung: **28.12.2011**
(21) Anmeldenummer: 09168419.1
(22) Anmeldetag: 21.08.2009
(51) Int. Cl.: A47G 9/02

(54) **Zudecke, insbesondere Daunen- oder Federdecke**
Cover, in particular down or feather cover
Couverture, notamment couverture de plumes ou à duvet

(43) Veröffentlichungstag der Anmeldung: 23.02.2011
(73) Patentinhaber: Hefel, Eberhard, 6923 Lauterach (AT)
(72) Erfinder: Hefel, Eberhard, 6923 Lauterach (AT)
(74) Vertreter: Schober, Christoph D.

(56) Entgegenhaltungen:
- EP-A1- 0 059 881
- EP-B1- 1 499 221
- CH-A- 478 552
- DE-U- 7 208 371
- US-A- 5 987 669

## Beschreibung

Die Erfindung betrifft eine Zudecke, insbesondere Daunen- oder Federdecke. Die Zudecke weist eine erste Platte und eine zweite Platte auf, wobei die beiden Platten mit einer Quernaht und einer Längsnaht unter Bildung eines Hohlraumes verbunden sind. Der Hohlraum wird durch die Längsnaht und die Quernaht in eine Vielzahl an ersten Kammern und zweiten Kammern unterteilt. Die erste Kammer ist mit einem ersten Füllstoff und die zweite Kammer mit einem zweiten Füllstoff gefüllt.

Zudecken werden zumeist zum Schlafen als Körperauflage und/oder Körperunterlage verwendet. Insbesondere als Körperauflage dienen Zudecken dazu, den Schlafenden zu wärmen und gleichzeitig die Feuchtigkeit aufgrund der Transpiration des Schlafenden abzutransportieren.

Hierzu existieren eine Vielzahl an unterschiedlichen Typen von Zudecken. Im Folgenden wird insbesondere auf die Steppdecke und die Stegdecke Bezug genommen. Bei derartigen Decken wird die Zudecke in eine Vielzahl an Kassetten unterteilt, wobei die Kassetten mit Daunen oder Federn oder Fasern oder Natur- oder Tierhaaren gefüllt sind. Derartige Zudecken bieten zwar eine sehr gute Wärmeisolation, ihnen ist jedoch nachteilig, dass der Luftaustausch sowie der Abtransport der Feuchtigkeit eingeschränkt ist. Dies hat zur Folge, dass sich für den Schlafenden ein unangenehmes Schlafklima, aufgrund der warmen und feuchten Luft unter der Zudecke, einstellt. Folglich ergibt sich ein unruhiger Schlaf, so dass daraus ein unzureichender Erholungseffekt für den Schlafenden resultiert. Des Weiteren besteht die Gefahr eines Abdeckens während des Schlafes, so dass der Schlafende derart abkühlt, dass er sich eine Erkältung zuzieht. Zudem erfolgt ein Abtransport der Feuchtigkeit über die Füllung, so dass der Füllstoff im Laufe der Zeit verklumpt.

Aus EP 1 499 221 B1 geht eine Zudecke hervor, welche mit einer Vielzahl an Ventilationsöffnungen versehen ist, über die ein Abtransport von Wärme und Feuchtigkeit erfolgt. Die Zudecke weist eine aus einer Oberplatte und einer Unterplatte gebildete, flexible Lage auf, in die eine Daunen-, Faser- Naturhaar- oder Tierhaarfüllung eingeschlossen ist, wobei die Lage mit einer Vielzahl an Ventilationsöffnungen durchbrochen ist, die jeweils durch separate Netzgitter überspannt sind. Der Zudecke ist jedoch nachteilig, dass aufgrund der Netzgitter die Zudecke aufwendig zu fertigen ist. Zudem schmiegt sich die Zudecke aufgrund der Netzgitter schlechter an die Kontur eines Schlafenden an so dass der Schlafkomfort eingeschränkt ist. EP 1 499 221 offenbart eine Zudecke entsprechend des Oberbegriffs des Anspruchs 1.

In EP 0 059 881 A1 ist eine Steppdecke offenbart, die zwei Platten aufweist, die umlaufend miteinander verbunden sind und einen Hohlraum bilden. Zwischen den Platten sind zwei Trennwände eingebracht, die in Längsrichtung verlaufend mit den beiden Platten verbunden sind. Die Trennwände sind in Längsrichtung miteinander verbunden und bilden mehrere Kammern. Die Kammern werden mit unterschiedlichen Füllstoffen befüllt, wobei einer der Füllstoffe Federn, Schaumstoff oder eine Mischung hieraus ist und der andere Füllstoff Daunenfedern ist.

Aus DE 72 08 371 B2 geht ein Steppbett hervor, dessen Dicke und folglich die Füllstoffmenge variiert werden kann. Hierzu weist ein erster Steg einen Knopf auf, der in Knopflöcher eines zweiten Stegs eingeknöpft werden kann. Durch unterschiedliches Einknöpfen des Knopfes in die Knopflöcher wird somit eine Steppbettdecke mit variierenden Höhen geschaffen.

In CH 478 552 A ist eine Zudecke mit einer Vielzahl an Ventilationsöffnungen offenbart. Die Ventilationsöffnungen werden mittels einer zwischen einer Ober- und Unterplatte eingesetzten Hülse gebildet, wobei jeweils endseitig eine zylindrische Haltehülse eingesetzt wird, um so die Hülse zwischen der Ober- und Unterplatte zu fixieren. Zusätzlich kann ein Schutzüberzug vorgesehen sein, der mittels in die Haltehülsen eingesetzten weiteren Haltehülsen fixiert wird. Die Hülse sowie die Haltehülsen sind aus Kunststoff.

In US 5,987,669 A ist ein eine geschlossene Stegkonstruktion aufweisender Gegenstand, insbesondere eine Daunenbettdecke, einen Schlafsack oder eine Daunenjacke, offenbart. Die Stegkonstruktion weist einen Durchgang auf, über den der Gegenstand befüllt werden kann, wobei dieser derart ausgebildet ist, dass ein Austritt des Füllmaterials während des Gebrauchs des Gegenstands verhindert wird. Hierzu weist die Stegkonstruktion zwei aus einem flexiblen Material bestehende Stege auf, die sich überlappen. Im Bereich des Durchgangs ist einer der Stege nicht mit der Unterplatte und der andere Steg nicht mit der Oberplatte verbunden, so dass beim Einführen eines Einfülltrichters die Stege einfach weggedrückt werden können und nach dem Befüllen wieder in ihre Ausgangsposition zurückkehren.

Der Erfindung liegt die **Aufgabe** zugrunde, eine Zudecke zu schaffen, die eine hohe Anschmiegsamkeit gewährleistet und gleichzeitig für einen zuverlässigen Abtransport von Wärme und Feuchtigkeit sorgt.

Die Aufgabe wird durch eine Zudecke gemäß Anspruch 1 **gelöst**. Vorteilhafte Ausgestaltungen der Erfindung sind Gegenstand der Ansprüche 2 bis 12.

Die erfindungsgemäße Zudecke, insbesondere Daunen- oder Federdecke, umfasst eine erste Platte aus einem biegsamen Material, eine zweite Platte aus einem biegsamen Material, einen ersten Füllstoff, einen zweiten Füllstoff, Quernähte, die sich im Wesentlichen in einer Querrichtung erstrecken, und Längsnähte, die sich in einer Längsrichtung erstrecken. Die erste Platte und die zweite Platte sind mittels den Quernähten und den Längsnähten unter Bildung eines Hohlraums miteinander verbunden. Der Hohlraum ist durch die Quernähte und die Längsnähte in eine Vielzahl an ersten Kammern und zweiten Kammern unterteilt. Die erste Kammer ist mit dem ersten Füllstoff und die zweite Kammer mit dem zweiten Füllstoff gefüllt. Die erfindungsgemäße Zudecke ist dadurch gekennzeichnet, dass die zweite Kammer von einer Quernaht begrenzt ist, dass wenigstens eine zweite Kammer zwischen zwei Längsnähten angeordnet ist und dass der erste Füllstoff Daunen und/oder Federn und der zweite Füllstoff Luft ist.

Die erfindungsgemäße Zudecke zeichnet sich dadurch aus, dass die zweite Kammer eine Hohlkammer ist, die vorzugsweise mit Luft gefüllt ist, wobei ein Abtransport der Wärme und Feuchtigkeit über die Hohlkammer erfolgt. Infolgedessen wird eine Zudecke geschaffen, die für ein angenehmes Schlafklima sorgt. Zudem gewährleistet die Zudecke eine vorteilhafte Anschmiegsamkeit, da die zweite Kammer durch die Quernaht gebildet wird. Folglich führt die Zudecke zu einem angenehmen Schlafverhalten, so dass der Schlafende nach dem Schlafen besser ausgeruht, erholt und leistungsfähiger ist. Daunen und/oder Federn als Füllstoff bieten eine gute Wärmeisolation, so dass der Schlafende, insbesondere während der kalten Monate, ausreichend isoliert wird. Der zweite Füllstoff Luft sorgt vorteilhaft für einen Abtransport der unter der Zudecke herrschenden Wärme sowie Feuchtigkeit.

In einer weiteren vorteilhaften Ausgestaltung ist die zweite Kammer im Längsschnitt kreisförmig, um ein ansprechendes optisches Erscheinungsbild zu gewährleisten.

Vorteilhaft verläuft die Quernaht orthogonal zu der Längsnaht. Darüber hinaus ist es je nach Anwendungsfall ebenfalls möglich, dass die Quernaht und die Längsnaht derart zueinander angeordnet sind, dass sie einen Winkel einschließen, der größer oder kleiner als 90° ist.

Das Verhältnis der Fläche der ersten Kammer zu der Fläche der zweiten Kammer beträgt vorteilhaft zwischen 8 : 1 und 17:1, vorzugsweise zwischen 10 : 1 und 15 : 1. Vorteilhaft beträgt das Verhältnis der Gesamtfläche der Zudecke zu der Summe der Flächen aller zweiten Kammern zwischen 10 : 1 und 20 : 1, vorzugsweise zwischen 12 : 1 und 18 : 1.

Auf diese Weise ergibt sich eine hohe Durchlässigkeit der Zudecke, die einerseits eine ausreichende Wärmeisolation zur Verfügung stellt und andererseits einen ausreichenden Abtransport von Feuchtigkeit und Wärme gewährleistet, so dass ein angenehmes Schlafklima erzielt wird. Zudem umfasst die Quernaht vorteilhaft wenigstens einen ersten Abschnitt, der sich in der Querrichtung erstreckt, und wenigstens einen zweiten Abschnitt, der die zweite Kammer umschließt, wobei vorzugsweise das Verhältnis von erstem Abschnitt zu zweitem Abschnitt zwischen zwei Längsnähten in Querrichtung zwischen 2 : 1 und 4 : 1, vorzugsweise 3 : 1 beträgt, um ein in ästhetischer Hinsicht ansprechendes Äußeres und eine hohe Anschmiegsamkeit zu gewährleisten.

Zu diesem Zweck hat es sich ferner als vorteilhaft erwiesen, wenn der zweite Abschnitt in Querrichtung symmetrisch zu dem ersten Abschnitt verläuft.

In einer weiteren vorteilhaften Ausgestaltung umfassen die Quernaht und die Längsnaht jeweils einen ersten Steg und einen zweiten Steg, wobei der erste Steg mit der ersten Platte verbunden ist und der zweite Steg mit der zweiten Platte verbunden ist und wobei der erste Steg und der zweite Steg über eine Verbindungsnaht miteinander verbunden sind. Die Stege trennen die beiden Kammern voneinander ab und wirken somit einem Verrutschen des ersten Füllstoffs in die zweite Kammer entgegen. Zudem werden durch die Stege Kältebrücken vermieden.

Vorteilhaft beträgt die Höhe des ersten Stegs und die Höhe des zweiten Stegs jeweils zwischen 0,5 cm und 5 cm, vorzugsweise zwischen 1 cm und 2 cm. Aufgrund der Steghöhe werden einerseits Kältebrücken vermieden und andererseits werden Kassetten oder Kammern geschaffen, die ein ausreichendes Volumen zur Aufnahme eines Füllstoffs zur Verfügung stellen. Folglich können die Kammern mit einer entsprechend großen Menge an Daunen und/oder Federn befüllt werden.

Bevorzugt beträgt der Durchmesser der zweiten Kammer in Querrichtung zwischen 5 cm und 12 cm, vorzugsweise zwischen 7 cm und 10 cm. In einer weiteren vorteilhaften Ausgestaltung beträgt die Anzahl der zweiten Kammer zwischen 10 und 60, vorzugsweise zwischen 20 und 42. Diese Ausgestaltungen tragen zum einen zu einer hohen Durchlässigkeit und damit zu einem wirksamen Abtransport von Wärme und Feuchtigkeit und zum anderen zu einem in optischer Hinsicht ansprechenden Ausgestaltung bei.

Vorteilhaft ist das biegsame Material Baumwolle oder Seide oder Zellulosefasern oder eine Mischung der vorgenannten Materialien. Bei den Zellulosefasern kann es sich beispielsweise um Tencel (Tencel ist eine eingetragene Marke der Lenzing Fibres Limited, Manchester, Großbritannien) handeln.

Die Erfindung wird nachfolgend anhand von Ausführungsbeispielen näher erläutert, die in den Zeichnungen schematisch dargestellt sind. Hierbei zeigen.
- Fig.1: eine Draufsicht auf eine Daunen- oder Federdecke in einer ersten Ausführungsform der Erfindung;
- Fig. 2: einen Schnitt durch die Daunen- oder Federdecke in Fig. 1 entlang der Linie II-II;
- Fig. 3: einen Schnitt durch die Daunen- oder Federdecke in Fig. 1 entlang der Linie III-III;
- Fig. 4: eine Draufsicht auf eine Daunen- oder Federdecke in einer zweiten Ausführungsform der Erfindung;
- Fig. 5: einen Schnitt durch die Daunen- oder Federdecke in Fig. 4 entlang der Linie V-V;
- Fig. 6: einen Schnitt durch die Daunen- oder Federdecke in Fig. 4 entlang der Linie VI-VI;
- Fig. 7: eine schematische Darstellung von Stegen vor deren Verbindung;
- Fig. 8: eine schematische Darstellung der Stege aus Fig. 7 nach deren Verbindung;
- Fig. 9: eine Draufsicht auf eine Daunen- oder Federdecke in einer dritten Ausführungsform der Erfindung;
- Fig. 10: einen Schnitt durch die Daunen- der Federdecke in Fig. 9 entlang der Linie X-X und
- Fig. 11: einen Schnitt durch die Daunen- oder Federdecke in Fig. 9 entlang der Linie XI-XI.

Fig. 1 zeigt als Daunen- oder Federdecke 1 ausgestaltete Zudecke, wie sie vor allem als Sommerdecke eingesetzt wird.

Die Daunen- oder Federdecke 1 weist eine erste Platte 10 und eine zweite Platte 11 auf, die aus einem biegsamen Material, wie beispielsweise aus dichtgewebter Baumwolle oder Seide oder Zellulosefasern oder einer Mischung aus den zuvor genannten Materialien, bestehen. Die erste Platte 10 und die zweite Platte 11 sind deckungsgleich übereinander angeordnet und mittels Quernähten 13 und Längsnähten 14 derart verbunden, dass ein Hohlraum 17 gebildet wird.

Gemäß den Fig. 1 und 2 wird der Hohlraum 17 durch mehrere in Querrichtung x verlaufende Quernähte 13 und orthogonal zu der Querrichtung x in Längsrichtung y verlaufende Längsnähte 14 in eine Vielzahl an gleich großen ersten Kammern 18 unterteilt. Hierbei werden die erste Platte 10 und die zweite Platte 11 von den Quernähten 13 und den Längsnähten 14 durchstochen, so dass die ersten Kammern 18 voneinander abgetrennt sind. Eine derartige Daunen- oder Federdecke 1 wird als Steppdecke bezeichnet. Die ersten Kammern 18 sind mit einem ersten Füllstoff 12 befüllt, wobei es sich hierbei um Daunen und/oder Federn handelt. Infolge der Abtrennung der ersten Kammern 18 wird einem Verrutschen des ersten Füllstoffs 12 entgegengewirkt. Gemäß Fig. 1 wird der Hohlraum 17 von den Quernähten 13 und Längsnähten 14 in Querrichtung x in sechs erste Kammern 18 und in Längsrichtung y in acht erste Kammern 18 unterteilt.

Wie in den Fig. 1 und 3 dargestellt ist, weisen die Quernähte 13 zwischen zwei Längsnähten 14 jeweils zwei erste Abschnitte 15 und einen zweiten Abschnitt 16 auf. Der zweite Abschnitt 16 begrenzt eine zweite Kammer 22. Die zweite Kammer 22 ist mit einem zweiten Füllstoff 23 gefüllt. Im vorliegenden Ausführungsbeispiel handelt es sich bei dem zweiten Füllstoff 23 um Luft, wobei auch ein anderer geeigneter Füllstoff denkbar wäre. Der die zweite Kammer 22 begrenzende Abschnitt 16 liegt in Querrichtung x symmetrisch zu dem ersten Abschnitt 15 und ist durch die Quernaht 13 von der ersten Kammer 18 abgetrennt. Der zweite Abschnitt 16 ist gemäß Fig. 1 kreisförmig ausgestaltet, kann aber auch elliptisch, polygonal, insbesondere quadratisch oder rechteckförmig, sein. Im vorliegenden Ausführungsbeispiel beträgt der Durchmesser D der zweiten Kammer 22 ca. 7 cm und die Gesamtanzahl der zweiten Kammern 22 beträgt 42. Das Verhältnis der Fläche F₁ der ersten Kammer 18 zu der Fläche F₂ der zweiten Kammer 22 beträgt ca. 15 : 1. Zudem beträgt das Verhältnis der Gesamtfläche F der Daunen- oder Federdecke 1 zu der Summe der Flächen F₂ aller zweiten Kammern 22 ca. 17 : 1. Über die zweite Kammer 22 erfolgt eine Abfuhr der unter der Daunen- oder Federdecke 1 vorherrschenden Wärme sowie Feuchtigkeit, so dass ein angenehmes Schlafklima erzeugt wird.

In den Fig. 4 bis 6 ist eine weitere Ausführungsform der Daunen- oder Federdecke 1 gezeigt, die sich von der ersten Ausführungsform dadurch unterscheidet, dass die Anzahl der zweiten Kammern 22 verringert ist. Die Daunen- oder Federdecke 1 gemäß Fig. 4 hat 30 zweite Kammern 22. Der Durchmesser D beträgt 10 cm und ist somit größer als derjenige der ersten Ausführungsform. Die Daunen- oder Federdecke 1 gemäß Fig. 4 hat fünf erste Kammern 18 in Querrichtung x und sieben erste Kammern 18 in Längsrichtung y. Das Verhältnis der Fläche F₁ der erste Kammer 18 zu der Fläche F₂ der zweiten Kammer 22 beträgt ca. 10 : 1. Zudem beträgt das Verhältnis der Gesamtfläche F der Daunen- oder Federdecke 1 zu der Summe der Flächen F₂ aller zweiten Kammern 22 ca. 18 : 1. Zudem sind die beiden Platten 10, 11 durch eine Stegverarbeitung miteinander verbunden. Dementsprechend wird eine Daunen- oder Federdecke 1 gemäß der Fig. 4 bis 6 als Stegdecke bezeichnet. Eine derartige Daunen- oder Federdecke 1 findet vor allem als Übergangsdecke von der warmen zur kalten Jahreszeit oder umgekehrt ihre Anwendung.

In den Fig. 7 und 8 ist schematisch die Stegverarbeitung dargestellt. Gemäß Fig. 7 ist an der ersten Platte 10 ein annähernd C-förmiger erster Steg 19 angebracht, der eine Höhe H₁ hat. Der erste Steg 19 ist über die Quernaht 13 oder Längsnaht 14 mit der ersten Platte 10 verbunden. An der zweiten Platte 11 ist ein annähernd C-förmiger zweiter Steg 20 mittels der gegenüberliegenden Quernaht 13 oder Längsnaht 14 angebracht, der eine Höhe H₂ aufweist. Wie in Fig. 8 dargestellt ist, werden die beiden Stege 19, 20 über eine Verbindungsnaht 21 miteinander verbunden, so dass beide Stege eine Gesamthöhe H haben. Die dabei gebildeten ersten Kammern 18 werden als Kassetten bezeichnet und nehmen den ersten Füllstoff auf. Die Kassetten verhindern ein Verrutschen des ersten Füllstoffs 12 innerhalb des Hohlraums 17. Zudem dienen die Stege 19, 20 dazu, Kältebrücken zu vermeiden.

Auf die Fig. 4 bis 6 zurückkommend, bedeutet dies für die zweite Ausführungsform der Daunen- oder Federdecke 1, dass die erste Kammer 18 sowie die zweite Kammer 22 nicht von den Quernähten 13 und Längsnähten 14 allein gebildet werden, sondern zusätzlich durch die Stege 19, 20. Die Gesamthöhe H des ersten Stegs 19 und des zweiten Stegs 20 beträgt ca. 2 cm.

In den Fig. 9 bis 11 ist eine weitere Ausführungsform der Daunen- oder Federdecke 1 offenbart. Die Daunen- oder Federdecke 1 gemäß den Fig. 9 bis 11 unterscheidet sich von den vorhergehenden Ausführungsformen dadurch, dass die Daunen- oder Federdecke 1 zur Unterteilung des Hohlraums 17 in erste Kammern 18 lediglich zwei Längsnähte 14 aufweist, wobei zwischen den beiden Längsnähten 14 zwei zweite Abschnitte 16 und drei erste Abschnitte 15 angeordnet sind. Die Daunen- oder Federdecke 1 hat gemäß Fig. 9 drei erste Kammern 18 in Querrichtung x und sechs erste Kammern 18 in Längsrichtung y. Hierdurch wird ein größerer Mittelbereich gebildet, der für eine gute Anschmiegsamkeit an den Schlafenden sorgt und folglich zu einer guten Wärmeisolation führt. Der Durchmesser D der zweiten Kammer 22 beträgt ca. 10 cm. Das Verhältnis der Fläche F₁ der ersten Kammer 18 zu der Fläche F₂ der zweiten Kammer 22 beträgt ca. 15 : 1. Zudem beträgt das Verhältnis der Gesamtfläche F der Daunen- oder Federdecke 1 zu der Summe der Flächen F₂ aller zweiten Kammern 22 ca. 12 : 1. Des Weiteren unterscheidet sich die Ausführungsform gemäß den Fig. 9 bis 11 von der vorhergehenden Ausführungsform dadurch, dass die Gesamthöhe H des ersten Stegs 19 und des zweiten Stegs 20 größer ist. Die Gesamthöhe H der Stege 19, 20 gemäß der dritten Ausführungsform beträgt ca. 4 cm. Somit wird die dritte Ausführungsform insbesondere als Winterdecke verwendet, aufgrund des größeren Volumens der ersten Kammer 18, die folglich eine größere Menge des ersten Füllstoffs 12 aufnehmen kann. Zudem ermöglicht der Mittelabschnitt mit den zwei zweiten Abschnitten 16 und drei ersten Abschnitten 15 eine besonders hohe Anschmiegsamkeit der Daunen- oder Federdecke 1 an den Schlafenden.

Bei allen drei Ausführungsformen erstreckt sich die Quernaht 13 in Querrichtung x und die Längsnaht 14 in Längsrichtung y, die orthogonal zu der Querrichtung x verläuft. Des Weiteren beträgt das Verhältnis von erstem Abschnitt 15 zu zweitem Abschnitt 16 zwischen zwei Längsnähten 14 in Querrichtung y zwischen ca. 2 : 1 und ca. 4 : 1, vorzugsweise ca. 3 : 1.

Die Daunen- oder Federdecke 1 zeichnet sich dadurch aus, dass aufgrund der Vielzahl an zweiten Kammern 22, die mit Luft gefüllt sind, ein Abtransport von Feuchtigkeit und Wärme gewährleistet wird, so dass infolge einer wirksamen Ventilation ein angenehmer Schlafkomfort sichergestellt wird. Des Weiteren sorgt der in den ersten Kammern 18 eingebrachte Füllstoff 12 für eine gute Wärmeisolation. Dadurch dass die zweite Kammer 22 lediglich von der Quernaht 13 begrenzt wird und zwischen zwei Längsnähten 14 angeordnet ist, ergibt sich eine verbesserte Anschmiegsamkeit der Daunen- oder Federdecke 1 an den Schlafenden.

### Bezugszeichenliste

- 1: Daunen- oder Federdecke

- 10: erste Platte
- 11: zweite Platte
- 12: erster Füllstoff
- 13: Quernaht
- 14: Längsnaht
- 15: erster Abschnitt
- 16: zweiter Abschnitt
- 17: Hohlraum
- 18: erste Kammer
- 19: erster Steg
- 20: zweiter Steg
- 21: Verbindungsnaht
- 22: zweite Kammer
- 23: zweiter Füllstoff

- x: Querrichtung
- y: Längsrichtung
- D: Durchmesser
- F: Gesamtfläche
- F₁: Fläche der ersten Kammer
- F₂: Fläche der zweiten Kammer
- H: Gesamthöhe
- H₁: Höhe des ersten Stegs
- H₂: Höhe des zweiten Stegs

## Patentansprüche

1. Zudecke, insbesondere Daunen- oder Federdecke (1), umfassend
eine erste Platte (10) aus einem biegsamen Material;
eine zweite Platte (11) aus einem biegsamen Material;
einen ersten Füllstoff (12);
einen zweiten Füllstoff (23);
Quernähte (13), die sich im Wesentlichen in einer Querrichtung (x) erstrecken, und
Längsnähte (14), die sich in einer Längsrichtung (y) erstrecken; wobei die erste Platte (10) und die zweite Platte (11) mittels den Quernähten (13) und den Längsnähten (14) unter Bildung eines Hohlraums (17) miteinander verbunden sind;
wobei der Hohlraum (17) durch die Quernähte (13) und die Längsnähte (14) in eine Vielzahl an ersten Kammern (18) und zweiten Kammern (22) unterteilt ist;
wobei die erste Kammer (18) mit dem ersten Füllstoff (12) und die zweite Kammer (22) mit dem zweiten Füllstoff (23) gefüllt sind;
**dadurch gekennzeichnet, dass** die zweite Kammer (22) von einer Quernaht (13) begrenzt ist;
dass wenigstens eine zweite Kammer (22) zwischen zwei Längsnähten (14) angeordnet ist und
dass der erste Füllstoff (12) Daunen und/oder Federn und der zweite Füllstoff (23) Luft ist.

2. Zudecke nach Anspruch 1, **dadurch gekennzeichnet, dass** die zweite Kammer (22) im Längsschnitt kreisförmig ist.

3. Zudecke nach einem der Ansprüche 1 oder 2, **dadurch gekennzeichnet, dass** die Quernaht (13) orthogonal zu der Längsnaht (14) verläuft.

4. Zudecke nach einem der Ansprüche 1 bis 3, **dadurch gekennzeichnet, dass** das Verhältnis der Fläche (F₁) der ersten Kammer (18) zu der Fläche (F₂) der zweiten Kammer (22) zwischen ca. 8 : 1 und ca. 17 : 1, vorzugsweise zwischen ca. 10 : 1 und ca. 15 : 1, beträgt.

5. Zudecke nach einem der Ansprüche 1 bis 4, **dadurch gekennzeichnet, dass** das Verhältnis der Gesamtfläche (F) der Zudecke zu der Summe der Flächen (F₂) der zweiten Kammer (22) zwischen ca. 10 : 1 und ca. 20 : 1, vorzugsweise zwischen ca. 12 : 1 und ca. 18 : 1, beträgt.

6. Zudecke nach einem der Ansprüche 1 bis 5, **dadurch gekennzeichnet, dass** die Quernaht (13) wenigstens einen ersten Abschnitt (15), der sich in der Querrichtung (x) erstreckt, und wenigstens einen zweiten Abschnitt (16), der die zweite Kammer (22) umschließt, aufweist, wobei vorzugsweise das Verhältnis von erstem Abschnitt (15) zu zweitem Abschnitt (16) zwischen zwei Längsnähten (14) in Querrichtung (x) zwischen ca. 2 : 1 und ca. 4 : 1, vorzugsweise ca. 3 : 1, beträgt.

7. Zudecke nach Anspruch 6, **dadurch gekennzeichnet, dass** der zweite Abschnitt (16) in Querrichtung (x) symmetrisch zu dem ersten Abschnitt (15) verläuft.

8. Zudecke nach einem der Ansprüche 1 bis 7, **dadurch gekennzeichnet, dass** die Quernaht (13) und die Längsnaht (14) jeweils einen ersten Steg (19) und einen zweiten Steg (20) umfassen, wobei der erste Steg (19) mit der ersten Platte (10) verbunden ist und der zweite Steg (20) mit der zweiten Platte (11) verbunden ist und wobei der erste Steg (19) und der zweite Steg (20) über eine Verbindungsnaht (21) miteinander verbunden sind.

9. Zudecke nach Anspruch 8, **dadurch gekennzeichnet, dass** die Höhe (H₁) des ersten Stegs (19) und die Höhe (H₂) des zweiten Stegs (20) jeweils zwischen ca. 0,5 cm und ca. 5 cm, vorzugsweise zwischen ca. 1 cm und ca. 2 cm, betragen.

10. Zudecke nach einem der Ansprüche 1 bis 9, **dadurch gekennzeichnet, dass** der Durchmesser (D) der zweiten Kammer (22) in Querrichtung (x) zwischen ca. 5 cm und ca. 12 cm, vorzugsweise zwischen ca. 7 cm und ca. 10 cm, beträgt.

11. Zudecke nach einem der Ansprüche 1 bis 10, **dadurch gekennzeichnet, dass** die Anzahl an zweiten Kammern (22) zwischen 10 und 60, vorzugsweise zwischen 20 und 42, beträgt.

12. Zudecke nach einem der Ansprüche 1 bis 11, **dadurch gekennzeichnet, dass** das biegsame Material Baumwolle oder Seide oder Zellulosefasern oder eine Mischung der vorgenannten Materialien ist.

## Claims

1. Cover, in particular a down- or feather-duvet (1) comprising
a first layer (10) of a flexible material;
a second layer (11) of a flexible material;
a first filler (12);
a second filler (23);
cross seams (13) extending in an essentially transverse direction (x), and
longitudinal seams (14) extending in a longitudinal direction (y);
wherein the first layer (10) and the second layer (11) are connected to each other by means of cross seams (13) and longitudinal seams (14) to form a cavity (17);
wherein the cavity (17) is divided into a plurality of first chambers (18) and second chambers (22) by the cross seams (13) and the longitudinal seams (14);
the first chamber (18) being filled with the first filler (12) and the second chamber (22) being filled with the second filler (23);
**characterized in that** the second chamber (22) is limited by a cross seam (13);
that at least one second chamber (22) is arranged between two longitudinal seams (14) and
that the first filler (12) is down and/or feathers and the second filler (23) is air.

2. Cover according to claim 1, **characterized in that** the second chamber (22) is circular-shaped in longitudinal cross-section.

3. Cover according to one of the claims 1 or 2, **characterized in that** the cross seam (13) runs orthogonally to the longitudinal seam (14).

4. Cover according to one of claims 1 to 3, **characterized in that** the ratio of the area (F₁) of the first chamber (18) to the area (F₂) of the second chamber (22) is between about 8 : 1 and about 17 : 1, preferably between about 10 : 1 and 15 : 1.

5. Cover according to one of claims 1 to 4, **characterized in that** the ratio of the total area (F) of the cover to the sum of the areas (F₂) of the second chamber (22) is between about 10 : 1 and 20 : 1, preferably between about 12 : 1 and about 18 : 1.

6. Cover according to one of claims 1 to 5, **characterized in that** the cross seam (13) is provided with at least one first section (15), extending in the transverse direction (x), and at least one second section (16), surrounding the second chamber (22), wherein the ratio of the first section (15) to the second section (16) between two longitudinal seams (14) in the transverse direction (x) is preferably between about 2 : 1 and about 4 : 1, preferably about 3 : 1.

7. Cover according to claim 6, **characterized in that** the second section (16) in the transverse direction (x) runs symmetrically to the first section (15).

8. Cover according to one of claims 1 to 7, **characterized in that** the cross seam (13) and the longitudinal seam (14) each has a first wall (19) and a second wall (20), wherein the first wall (19) is connected to the first layer (10) and the second wall (20) is connected to the second layer (11), and wherein the first wall (19) and the second wall (20) are connected to each other by a connecting seam (21).

9. Cover according to claim 8, **characterized in that** the height (H₁) of the first wall (19) and the height (H₂) of the second wall (20) are each between about 0.5 cm and about 5 cm, preferably between about 1 cm and 2 cm.

10. Cover according to one of the claims 1 to 9, **characterized in that** the diameter (D) of the second chamber (22) in the transverse direction (x) is between about 5 cm and about 12 cm, preferably between about 7 cm and about 10 cm.

11. Cover according to one of the claims 1 to 10, **characterized in that** the number of second chambers (22) is between 10 and 60, preferably between 20 and 42.

12. Cover according to one of the claims 1 to 11, **characterized in that** the flexible material is cotton or silk or cellulose fibres or a combination of the above materials.

## Revendications

1. Couverture, en particulier couverture en plumes ou en duvet (1) comprenant
une première plaque (10) en un matériau flexible ;
une seconde plaque (11) en un matériau flexible ;
une première matière de remplissage (12) ;
une seconde matière de remplissage (23) ;
des coutures transversales (13), qui s'étendent sensiblement dans une direction transversale (x), et
des coutures longitudinales (14), qui s'étendent dans une direction longitudinale (y) ;
dans laquelle la première plaque (10) et la seconde plaque (11) sont reliées l'une à l'autre au moyen des coutures transversales (13) et des coutures longitudinales (14) en formant une cavité (17) ;
dans laquelle la cavité (17) est subdivisée par les coutures transversales (13) et les coutures longitudinales (14) en une pluralité de premières chambres (18) et de secondes chambres (22) ;
de sorte que les premières chambres (18) sont remplies de la première matière de remplissage (12) et que les secondes chambres (22) sont remplies de la seconde matière de remplissage (23) ;
**caractérisée en ce que** les secondes chambres (22) sont délimitées par une couture transversale (13) ;
**en ce qu'**au moins une seconde chambre (22) est agencée entre deux coutures longitudinales (14), et
**en ce que** la première matière de remplissage (12) est constituée par des plumes ou du duvet, et la seconde matière de remplissage (23) est de l'air.

2. Couverture selon la revendication 1, **caractérisée en ce que** la seconde chambre (22) a une forme circulaire en coupe longitudinale.

3. Couverture selon l'une des revendications 1 ou 2, **caractérisée en ce que** la couture transversale (13) s'étend perpendiculaire à la couture longitudinale (14).

4. Couverture selon l'une des revendications 1 à 3, **caractérisée en ce que** le rapport de la surface (F₁) de la première chambre (18) sur la surface (F₂) de la seconde chambre (22) est entre environ 8:1 et environ 17:1, de préférence entre environ 10:1 et environ 15:1.

5. Couverture selon l'une des revendications 1 à 4, **caractérisée en ce que** le rapport de la surface totale (F) de la couverture sur la somme des surfaces (F₂) des secondes chambres (22) est entre environ 10:1 et environ 20:1, de préférence entre environ 12:1 et environ 18:1.

6. Couverture selon l'une des revendications 1 à 5, **caractérisée en ce que** la couture transversale (13) comprend au moins un premier tronçon (15) qui s'étend en direction transversale (x), et au moins un second tronçon (16) qui entoure la seconde chambre (22), et dans laquelle le rapport du premier tronçon (15) sur le second tronçon (16) entre deux coutures longitudinales (14) en direction transversale (x) est entre environ 2:1 et environ 4:1, de préférence environ 3:1.

7. Couverture selon la revendication 6, **caractérisée en ce que** le second tronçon (16) s'étend en direction transversale (x) symétriquement par rapport au premier tronçon (15).

8. Couverture selon l'une des revendications 1 à 7, **caractérisée en ce que** la couture transversale (13) et la couture longitudinale (14) comprennent chacune une première barrette (19) et une seconde barrette (20), telles que la première barrette (19) est reliée à la première plaque (10) et que la seconde barrette (20) est reliée à la seconde plaque (11), et telles que la première barrette (19) et la seconde barrette (20) sont reliées l'une à l'autre via une couture de liaison (21).

9. Couverture selon la revendication 8, **caractérisée en ce que** la hauteur (H₁) de la première barrette (19) et la hauteur (H₂) de la seconde barrette (20) s'élèvent respectivement entre environ 0,5 cm et environ 5 cm, de préférence entre environ 1 cm et environ 2 cm.

10. Couverture selon l'une des revendications 1 à 9, **caractérisée en ce que** le diamètre (D) de la seconde chambre (22) en direction transversale (x) s'élève entre environ 5 cm et environ 12 cm, de préférence entre environ 7 cm et environ 10 cm.

11. Couverture selon l'une des revendications 1 à 10, **caractérisée en ce que** le nombre de secondes chambres (22) est entre 10 et 60, de préférence entre 20 et 42.

12. Couverture selon l'une des revendications 1 à 11, **caractérisée en ce que** le matériau flexible est du coton ou de la soie ou des fibres de cellulose ou encore un mélange des matériaux précités.
